# FASCICULE DE BREVET EUROPEEN

(11) **EP 0 080 960 B1**
(45) Date de publication et mention de la délivrance du brevet: **19.02.1986**
(21) Numéro de dépôt: 82430035.4
(22) Date de dépôt: 24.11.1982
(51) Int. Cl.: B25B 5/06, B25B 5/02

(54) **Dispositif à mâchoires orientables, adaptable sur tout support pour assurer de manière stable un serrage, un assemblage, un écartement ou un maintien en position de pièces de formes et dimensions quelconques**
Vorrichtung mit ausrichtbaren Backen anpassbar auf jeder Art von Unterlage mit Sicherstellung der Spannung, des Zusammenbaus, des Abstandes oder der Positionshaltung von Werkzeugen verschiedener Form und Grösse
Device with orientable jaws, adaptable to any support to assure in a stable way the holding, assembling, separating or keeping in position of workpieces of different shapes or dimensions

(30) Priorité: 26.11.1981 FR 8122342
(43) Date de publication de la demande: 08.06.1983
(73) Titulaire: BERNA, Philippe Jean Henri, F-30410 Molières-sur-Cèze (FR)
(72) Inventeur: Karisik, Savo, 04100 Manosque (FR); Berna, Philippe, F-04100 Manosque (FR)

## Description

La présente invention concerne un dispositif à mâchoires orientables, adaptalbe sur tout support, pour assurer de manière stable un serrage, un assemblage, un écartement, un maintien en position ou un montage sur ledit support de pièces de formes et dimensions quelconques.

On sait que les outils à mâchoires ou mors servant au serrage ou à l'assemblage de pièces sont généralement constitués de deux mâchoires montées sur une pièce-support servant de guide, pièce le long de laquelle peut glisser au moins l'une de ces mâchoires de manière à pouvoir régler leur écartement en fonction de l'importance de la pièce à enserrer ou des pièces à assembler et/ou à maintenir en position. De nombreux dispositifs tels qu'à crantage, à cliquet, à vis, à ressorts ou analogues sont prévus pour assurer le maintien de la position relative des mâchoires et/ou pour exercer une pression sur la ou les pièces à enserrer ou à assembler. On se référera par exemple aux brevets français N° 1 214 695,1 233 786, 2 347 156 et 1 368 244, aux brevets des Etats Unis d'Améri- que N° 669 282, 1 424 034, 3 151 897, 3 044 512, 3 218 058 et 4 202 540 et au brevet d'utilité de la République Fédérale d'Allemagne n° G. 8111072.3.

Le dispositif selon l'invention rentre dans la catégorie des outils à mâchoires ou mors qui servent au serrage ou à l'assemblage de pièces, outils dont les mâchoires ou mors se déplacent parallèlement à eux-mêmes, tant pour la pose que pour le serrage.

On sait que dans cette catégorie, les outils dont la force de serrage résulte de l'action d'un ressort disposent sur ceux dont la force de serrage est obtenue par un système à vis, à excentrique, du type came ou genouillère, d'avantages dont les plus marquants sont les suivants:
- il y a serrage sans risque d'écrasement: la force de serrage limite est la force maximum du ressort;
- le rattrapage de réduction d'épaisseur de l'ensemble des pièces enserrées est possible; une telle réduction d'épaisseur peut se produire par exemple si les pièces en question ont été assemblées pour être collées et que la colle présente du retrait, soit par un étalement progressif, soit par le séchage.
- l'assemblage des pièces enserrées résiste bien aux chocs et vibrations.

Le plus perfectionné de ces outils dont la force de serrage résulte de l'action d'un ressort semblait être jusqu'ici le dispositif objet du brevet des Etats-Unis d'Amérique n° 3 218 058. Ce dispositif comprend:
- une tige support dont les extrémités sont usinées; l'une des deux, sur une assez grande longueur, a un diamètre plus réduit que la partie centrale de la tige support et est filetée; l'autre extrémité est usinée en bout en forme d'arrêtoir et peut comporter en deçà un crantage sur une partie assez longue;
- deux pièces mobiles sur le support; la première constitue un élément de mâchoire composé de manière hétérogène d'une partie principale en matériau doux et d'une insertion en matériau dur pour pouvoir à la fois glisser sur la partie du support qui peut être crantée et se bloquer contre elle par basculement; la seconde pièce mobile en forme de cylindre terminé par une collerette est en liaison, côté collerette, avec un second élément de mâchoire par l'intermédiaire d'un ressort à boudin; celui-ci est guidé par la tige support; ce second élément de mâchoire fait face au premier et glisse également sur la tige support; cette seconde pièce mobile est percée suivant son axe de deux trous cylindriques successifs, celui qui est situé du côté de la collerette a un diamètre plus réduit que l'autre et est fileté pour se visser sur la partie filetée de la tige support; la collerette sert de butée au ressort; elle sert également à retenir captif le second élément de mâchoire sur la seconde pièce mobile par l'intermédiaire d'un logement; ce logement est fixé rigidement sur cet élément de mâchoire et glisse sur l'extérieur de la seconde pièce mobile; ce logement abrite le ressort et, par un épaulement sur sa partie qui glisse autour de la seconde pièce mobile, sert de prise à une pince indépendante; celle-ci est rapportée sur le dispositif pour comprimer le ressort; la pince s'appuie alors également sur l'extrémité de la seconde pièce mobile qui est opposée à la collerette. Quand le ressort est comprimé, les éléments de mâchoire se séparent pour encadrer les pièces à enserrer. Le relâchement du ressort provoque l'enserrement des pièces.

Pour obtenir un écartement des éléments de mâchoires différent pour une même compression du ressort, on peut préalablement visser la seconde pièce mobile sur la tige support. Mais cette faculté offre une plage de variation de l'écartement assez limitée et à cause de la nécessité de visser, l'ajustement est lent. Mais si l'on utilise le fait que le premier élément de mâchoire est mobile sur la tige support, on obtient une plage bien plus importante et un ajustement quasi-immédiat. C'est le perfectionnement que ce brevet apporte par rapport au brevet des Etats Unis d'Amérique N° 3 044 512 qui protégeait un dispositif identique sauf que le premier élément de mâchoire était fixé sur la tige support.

Le brevet des Etats Unis d'Amérique N° 3 218 058 analysé ci-dessus introduit en plus la capacité de jumeler deux dispositifs à ressort par les éléments de mâchoires.

Potentiellement, donc, le dispositif protégé par ce brevet est très intéressant même s'il ne rend pas des services comme:
- permettre le serrage en porte-à-faux pour éviter les obstacles;
- permettre l'écartement par retournement des éléments de mâchoires sur la tige support;
- permettre l'échange du ressort par un ressort de force différente;
- permettre la détente complète du ressort;la détente est limitée à la taille du logement.

Son défaut réside essentiellement dans sa difficulté de fabrication: la tige support doit être décolletée, filetée; la seconde pièce mobile doit être percée de deux trous de diamètres différents, un de ces trous devant être fileté; il faut armer la première pièce mobile d'une insertion dure; il faut sertir le second élément de mâchoire sur le logement du ressort une fois le ressort engagé sur la tige support et le logement glissé autour de la seconde pièce mobile.

On comprend alors que ce dispositif qui présente des avantages certains pour l'utilisateur ne puisse être mis à sa disposition à des conditions économiques favorables.

La présente invention vise un dispositif de constitution beaucoup plus simple et qui offre les mêmes avantages que le dispositif décrit ci-dessus, avec en plus les services cités plus haut que celui-ci ne pouvait rendre.

Cette constitution beaucoup plus simple signifie:
- que la tige support dans le dispositif selon l'invention est une pièce cylindrique sans décolletage ni filetage;
- que les pièces mobiles sont seulement percées d'un trou cylindrique sans double perçage ni filetage pour le passage de la pièce support;
- que le logement du ressort est supprimé;
- que les pièces constituant le dispositif peuvent parfaitement être chacune composée d'un matériau homogène;
- que ces pièces, dont le ressort, peuvent facilement être échangées.

Plus précisément, le dispositif selon l'invention est du type comportant au moins deux pièces mobiles montées sur une pièce dite «support», chacune de ces pièces mobiles étant munie d'un moyen permettant son montage, sa translation et son blocage le long dudit support, une au moins de ces pièces mobiles étant en liaison avec un élément de mâchoire par l'intermédiaire d'un moyen de compression continue et ajustable, moyen élastique du type ressort à boudin ou équivalent et une au moins de ces pièces mobiles constituant elle-même un autre élément de mâchoire, ladite pièce mobile pouvant basculer et se bloquer par basculement contre la pièce support, les éléments de mâchoire se déplaçant, aussi bien pour la pose que pour le serrage, l'assemblage et le maintien en position, parallèlement à eux-mêmes, lesdits éléments de mâchoires pouvant comprendre chacun une ou plusieurs mâchoires ou mors de formes et dimensions quelconques, ce dispositif étant caractérisé en ce que la pièce dite «support» est de forme extérieure cylindrique, de section uniforme, cette section est de forme et de dimensions quelconques et ladite pièce support est aisément interchangeable avec une pièce cylindrique de même section et de longueur différente, que les pièces mobiles ainsi que les éléments de mâchoires peuvent tourner autour dudit support, que le passage du support dans ces pièces mobiles est cylindrique, que ces pièces mobiles sont amovibles, de sorte que par retournement de ces pièces sur la pièce support, la manoeuvre d'écartement soit possible, que chacune de ces pièces mobiles peut être aisément remplacée par une pièce semblable de même destination, que le système de fixation, d'accrochage et/ou de serrage des moyens permettant le montage, la translation et le blocage desdites pièces mobiles le long dudit support est amovible, que le moyen de compression continue et ajustable n'est limité dans sa détente du côté de l'élément de mâchoire correspondant que par la ou les pièces à enserrer ou à écarter, que ledit moyen de compression est amovible et peut aisément être échangé et que les éléments de mâchoires sont amovibles et aisément échangeables.

Suivant d'autres caractéristiques préférées:
- La pièce dite «support» est équipée, au cas où les mâchoires sont orientées différemment autour de l'axe dudit support, d'une pièce amovible dite pièce de butée ou d'appui munie de son moyen du type collier ou bague permettant son montage, sa translation et son blocage le long dudit support, ainsi que son orientation autour de ce dernier, cette pièce de butée amovible étant aisément échangeable avec une pièce semblable de même destination;
- Ledit moyen amovible de compression continue et ajustable est guidé autour de l'axe dudit support par une portion de tige ou équivalent;
- Un dispositif auxiliaire amovible pour contraindre le moyen de compression continue et ajustable et pour conduire directement la translation de l'élément de mâchoire soumis à l'action dudit moyen de compression est, tout en restant libre de la pièce support, fixé à demeure sur la pièce mobile qui supporte ledit moyen de compression.
- Ledit dispositif auxiliaire en liaison directe avec l'élément de mâchoire soumis à l'action du moyen de compression est constitué par un système à parallélogramme articulé, un système à poussoir ou de traction à tringle ou analogue;
- Suivant un mode d'exécution, les pièces mobiles sont munies de colliers ou bagues avec un système de fixation, d'accrochage et/ou de serrage amovible permettant leur montage, leur translation, leur orientation et leur blocage en position le long dudit support du type poutre, cornière, tige ou tube; le moyen de compression pour exercer la pression continue et ajustable sur au moins un des éléments de mâchoire est constitué par un ressort à boudin ou équivalent élastique, pneumatique ou autre, monté entre ledit élément de mâchoire et la pièce mobile correspondante; ledit dispositif auxiliaire amovible est constitué par tout moyen adapté pour être mis en liaison directe avec ledit élément de mâchoire pour tirer ou pousser sur celui-ci de manière à comprimer momentanément ledit moyen de compression et à permettre ultérieurement à ce dernier par restitution d'une fraction de le force de compression, d'exercer à son tour une pression continue sur ledit élément de mâchoire au contact de la ou des pièces à enserrer, assembler ou écarter ou d'un support matériel.

Suivant une variante, le dispositif peut être monté tête-bêche avec un dispositif du même type le long d'un support commun en sorte que ces dispositifs puissent être actionnés l'un après l'autre, ou simultanément, sans contrariété mutuelle par un même ensemble de commande.

Suivant un autre mode de réalisation possible:
- Ledit moyen amovible de compression continue et ajustable est guidé par une portion de tige ou équivalent dont l'axe est parallèle à l'axe dudit support mais distinct de celui-ci, la pièce mobile supportant ledit moyen de compression peut, comme la pièce mobile constituant elle-même un élément de mâchoire, basculer et par là même se bloquer contre le support et l'élément de mâchoire en liaison avec cette pièce mobile et soumis à l'action du moyen de compression peut pivoter et basculer autour de la tête de la partie guide dudit moyen de compression;
- Dans cette variante, ledit dispositif auxiliaire en liaison directe avec l'élément de mâchoire soumis à l'action du moyen de compression est constitué par un système amovible faisant levier par appui sur la pièce mobile correspondante et sollicitant directement le moyen de compression, un moyen auxiliaire étant prévu ou non pour maintenir à volonté la compression maximale;
- Dans le cas où la force du moyen de compression n'est pas trop importante, on utilisera la variante suivante où les pièces mobiles sont agencées de sorte que l'opérateur puisse y appuyer ses mains pour amener les éléments de mâchoires au contact des pièces à enserrer ou écarter et contraindre ledit moyen de compression.

Suivant d'autres variantes, les mâchoires ou mors que comprennent les éléments de mâchoires sont orientables.

Il est à noter que chacune des pièces qui constituent le dispositif selon l'invention peut être composée d'un matériau homogène.

D'autres caractéristiques et avantages de l'invention ressortiront plus clairement de la description qui va suivre, faite en regard des dessins annexés, sur lesquels:
- la figure 1 est une vue en élévation d'un dispositif selon l'invention;
- la figure 2 est une vue en perspective correspondante montrant la possibilité d'orientation des différents éléments constitutifs du dispositif selon l'invention;
- la figure 3 est une vue en élévation de deux dispositifs selon l'invention couplés sur le même support avec un système de commande unique; et
- la figure 4 est une vue en élévation d'une autre forme de réalisation possible du dispositif selon l'invention.

En se référant à ces dessins, un dispositif selon l'invention comprend:
- Deux pièces mobiles, l'une (1) constituant elle-même un élément de mâchoire, l'autre (6) portant un second élément de mâchoire (1 a) par l'intermédiaire d'un ressort de compression à boudin (7) et de sa tige guide (2a), chacune de ces pièces mobiles (1-6) étant munie d'un moyen permettant son montage, sa translation et son blocage le long d'un support, avec possibilité d'orientation autour de ce support et de basculement contre ce dernier. Un tel moyen peut être obtenu par exemple par l'utilisation d'un écrou-papillon (tel que 3) sur un collier de serrage. Ce support est tel qu'une tige ou un tube (2) de forme extérieure cylindrique, de section uniforme, cette section ayant une forme et des dimensions quelconques. Un tel support (2) peut éventuellement être inséré dans un socle (E);
- Une pièce amovible (4) dite «pièce de butée» ou d'appui affectant, par exemple, la forme d'une tige. Cette pièce est également munie d'un moyen permettant son montage, sa translation et son blocage avec possibilité d'orientation sur le même support (2). Ce moyen (5) peut être du même type que celui qui est utilisé sur les pièces (1-6) ou d'un type différent.

Dans cette forme de réalisation de l'invention, il est possible, en réglant l'écartement entre les éléments de mâchoires, d'enserrer une ou plusieurs pièces (telles que P) sans se préoccuper d'avoir, pour éviter l'effet de couple, à amener les mâchoires rigoureusement en face l'une de l'autre.

En effet, il suffit, pour neutraliser ce couple, de faire porter la pièce de butée ou d'appui (4) contre une surface fixe (S) appartenant ou non à l'ensemble dont fait ou font partie la ou lesdites pièces (telles que P). Cette possibilité procurée grâce au dispositif selon l'invention est d'autant plus intéressante que cette ou ces pièces à enserrer sont d'accès difficile et dont la préhension ne peut être de ce fait envisagée qu'entre des mâchoires diversement orientées et portées par un support (2) ayant une forme et des dimensions ne gênant pas un tel accès ou une telle disposition des mâchoires.

On comprend que la pièce de butée (4) joue un rôle essentiel au cas où les mâchoires sont différemment orientées autour du support (2); cependant, l'effet de couple n'existe plus si les mâchoires se font face et la pièce (4), qui est amovible, n'est plus indispensable.

Suivant le mode de réalisation illustré sur les figures 1 et 2, pour obtenir l'écartement des éléments de mâchoire (1-1 a), il suffit de comprimer, par un moyen quelconque, ledit ressort (7) en contraignant l'élément de mâchoire (1 a) dans le sens de la flèche (F). Cet élément (1 a) s'éloigne alors de l'élément de mâchoire (1 ) dans la mesure où celui-ci a été au préalable amené et bloqué sur le support (2) par un moyen de type collier ou équivalent, ou si tout simplement cet élément de mâchoire (1) a été immobilisé à la main le long dudit support (2). Une fois les éléments de mâchoire écartés, on peut insérer entre eux une pièce à enserrer ou des pièces à assembler. Cette insertion étant réalisée, il suffit de relâcher la contrainte de compression du ressort pour que l'élément de mâchoire (1 a) vienne porter avec force contre la ou lesdites pièces insérées, celle ou celles-ci étant retenues par l'élément de mâchoire (1 ), soit que celui-ci a été au préalable bloqué sur le support (2), soit que cet élément de mâchoire (1 ) se bloque par le basculement que provoque l'appui de ladite ou desdites pièces insérées sur son extrémité éloignée du support (2). Ce basculement s'opère comme pour les perches sur le câble d'un téleski. La force qui s'exerce finalement sur ladite pièce ou lesdites pièces insérées, une fois que l'on a cessé de contraindre l'élément de mâchoire (1 a) dans le sens de la flèche F, est d'autant plus importante que le ressort reste comprimé sur une plus grande longueur de sa course. Cette longueur est évidemment égale à l'épaisseur de ladite pièce ou desdites pièces insérées, diminuée de l'écartement de départ entre les éléments de mâchoires (1) et (1 a) avant compression du ressort (7).

L'action sur le ressort (7) dans le sens de la flèche (F) peut se faire manuellement en agissant directement sur l'élément de mâchoire (1 a) et en le maintenant dans la position voulue avec l'aide ou non d'un moyen mécanique de blocage aussi longtemps que nécessaire. On peut également agir par l'intermédiaire d'un dispositif auxiliaire. Un tel dispositif auxiliaire doit être conçu pour, d'une part, pouvoir faire glisser ledit élément de mâchoire (1 a) le long du tronçon de tige (2a) en comprimant le ressort (7), et d'autre part, pouvoir maintenir ledit ressort en compression (donc les éléments de mâchoires (1 ) et (1 a) écartés) sans autres interventions aussi longtemps que la ou les pièces en cause n'ont pas été insérées entre ces mâchoires.

Le mode de réalisation illustré sur les figures 1-2 est un exemple non limitatif d'un tel dispositif auxiliaire. Celui-ci comprend un étrier de commande (8) muni d'une poignée de commande (9) et monté articulé en (6a) sur la pièce mobile (6) en forme de bague. Cet étrier coopère avec deux pièces telles que (12) jouant le rôle de leviers et qui sont reliées de façon articulée à l'une de leur extrémité, en (13), à l'élément de mâchoire (1 a) et à l'autre extrémité audit étrier par l'intermédiaire d'un ergot (10). La fixation (13) est située en position médiane par rapport au logement de l'élément de mâchoire (1 a) sur le tronçon de tige (2a). L'ergot (10) est porté par chacune des branches de l'étrier (8) et coopère avec une fenêtre ou glissière (11) réalisée sur chaque pièce (12). L'axe de la tige guide (2a) du ressort (7) est alors confondu avec l'axe de la pièce support (2).

On voit facilement qu'en manoeuvrant la poignée dans le sens de F1, la pièce (6) étant immobilisée en position, l'élément de mâchoire (1 a) est sollicité vers le bas (flèche F) et le ressort (7) est comprimé. Suivant le montage relatif des articulations du système, il est aisé de comprendre que cette poignée peut occuper une position basse d'équilibre faisant que, sans autre intervention, ledit élément de mâchoire (1 a) reste abaissé et ledit ressort (7) comprimé aussi longtemps qu'on le désire.

Vouloir ramener la poignée (9) à sa position de départ initiale implique la rupture de cet équilibre. L'élément de mâchoire (1 a) est alors chassé vers le haut (flèche F2) pour retrouver la position de départ telle qu'illustrée à la figure 1. Toutefois, si une ou plusieurs pièces sont insérées entre les éléments de mâchoires (1) et (1 a), ceux-ci sont à leur tour soumis à la contrainte exércée par le ressort (7) qui restera comprimé partiellement du fait de l'épaisseur même de la ou desdites pièces insérées. Même si cette épaisseur venait à se réduire sous l'effet du serrage, ou à varier sous l'effet de sollicitations extérieures quelconques, on conçoit aisément que le serrage sera maintenu car le ressort n'est en aucune façon gêné dans son expansion.

On a représenté sur la figure 3, deux couples de mâchoires montées de la même manière que celle qui vient d'être décrite et pouvant être actionnées par une seule poignée de commande. L'examen de cette figure montre que l'écartement des éléments de mâchoires (1-1 a) et la compression du ressort (7) n'empêchent pas la jonction des éléments de mâchoires (1 b-1 c) et la détente du ressort (7a). Autrement dit, il est possible d'enserrer indépendamment des pièces différentes au moyen d'un seul dispositif et avec une opération des plus faciles. Bien entendu, la pièce amovible de butée ou d'appui (4) pourra servir aux deux ensembles suivant le sens des couples à annuler ou bien il sera prévu une pièce (4) pour chaque paire d'éléments de mâchoires.

On comprendra aisément que chaque élément de mâchoire du type (1 ) et (1 a) peut comporter plusieurs mâchoires, en particulier deux, comme illustré en tiretés sur la figure 1; le dispositif comporte alors, comme on le voit sur cette figure, les éléments de mâchoires (1-1 a) et leurs symétriques, respectivement (1 s) et (1 as).

En se référant maintenant à la variante de réalisation illustrée à la figure 4, le dispositif selon l'invention est constitué comme dans la variante précédemment décrite, d'un support (2), sur lequel sont montées, de la même manière que dans cette première variante, deux pièces mobiles et orientables (1-6). La pièce (1) constitue un des éléments de mâchoires et la pièce (6) porte, par l'intermédiaire d'un ressort de compression à boudin (7) monté sur la tige guide (2a), l'autre élément de mâchoire (1 a) avantageusement monté de manière à pouvoir pivoter et basculer dans le sens des flèches (f1-f2) autour de la tête de ladite tige (2a). Cette tige traverse la pièce (6) au voisinage de son extrémité pour venir s'accrocher en (13) (suivant une forme d'exécution possible) à une pièce coudée (8-9-12) en forme de poignée prenant appui pivotant - en (10) - sur la pièce (6). Cette dernière est alors, dans ce cas, prolongée (suivant 9a) du côté opposé à son extrémité traversée par la tige (2a) pour former une poignée destinée à coopérer avec la poignée (9).

On notera que ces deux poignées ont pour rôle, lorsqu'on pousse la poignée (9) vers la poignée (9a) à la main ou par tout autre moyen approprié, de tirer, par pivotement autour de la zone (10), sur la tige (2a), donc sur l'élément de mâchoire (1 a) qui lui est solidaire et de comprimer ainsi le ressort (7) monté entre cet élément de mâchoire (1 a) et la pièce (6), ressort guidé par ladite tige (2a).

Les commentaires faits à propos de la variante des figures 1-2 s'appliquent ici aussi. On insistera sur le fait que, quelle que soit la manière dont est monté le moyen de compression utilisé (tel que le ressort 7), que ce soit sur un tronçon du support (2) ou sur une tige (2a) parallèle à ce dernier, la force de compression s'applique directement sur l'élément de mâchoire correspondant (tel que (1 a) ), sans aucun autre élément intermédiaire.

Ainsi, une fois la pose réalisée, on conçoit aisément que l'on peut supprimer le moyen auxiliaire (8-9-12) sans compromettre le serrage. Ce moyen peut donc être prévu amovible. D'ailleurs, dans le cas où la force du moyen de compression (tel que le ressort (7) n'est pas trop importante, le moyen auxiliaire (8-9-12) est inutile et à sa manoeuvre peut être substituée une simple action manuelle directe sur les pièces (1-6) suffisante pour comprimer le ressort (7). On peut aussi prévoir un moyen connu (non représenté) pour maintenir à volonté pendant la durée voulue les deux poignées (9-9a) rapprochées en exerçant ainsi la pression maximale recherchée. De même, par basculement, le blocage des pièces mobiles (1-6) contre le support (2) peut être facilement assuré, ne serait-ce que par l'appui direct - et indirect par l'intermédiaire du ressort - des pièces insérés sur l'extrémité côté ressort desdites pièces mobiles, comme il a été précisé plus haut dand le cas de la pièce mobile (1) pour la variante des figures 1-2. Dans ce cas, on peut se dispenser des systèmes de fixation amovibles (3) desdites pièces mobiles (1-6). Une simple action sur l'extrémité de ces pièces mobiles, à l'opposé du côté où se trouve le ressort, suffit pour les ramener (après basculement) à leur position initiale.

En outre, comme il a été indiqué plus haut, la pièce de butée ou d'appui (4) illustrée sur les figures annexées ne joue aucun rôle dans le cas de seule utilisation avec mâchoires se faisant face; comme elle est amovible, elle peut alors être supprimée comme sur la variante des figures 1,2 et 3.

Par ailleurs, la manoeuvre du dispositif selon l'invention en tant qu'écarteur est la même que pour le serrage, sauf que les pièces (1-6) sont montées sur leur support de sorte que les mâchoires qui se faisaient face pour le serrage se «tournent alors le dos».

Il va de soi que le moyen de compression, illustré sur les dessins pour la compréhension de l'invention, pourra être remplacé, au besoin, par tout moyen équivalent, tel que hydraulique, pneumatique, magnétique, électromagnétique, la condition étant de pouvoir exercer une force de compression continue et ajustable sur le ou les éléments de mâchoires impliqués.

Le dispositif de l'invention peut être aisément réalisé au moyen de pièces amovibles et interchangeables indépendantes les unes des autres pouvant être montées sur des supports de forme extérieure cylindrique, de section uniforme et de longueur quelconque. On notera aussi qu'un tel dispositif présente l'avantage d'une manoeuvre aisée: en particulier, le serrage peut être obtenu par l'action d'une seule main de l'opérateur.

Il est à noter le dispositif selon l'invention peut trouver des applications multiples telles que la fixation d'appareils sur un support lorsqu'un tel appareil est rendu solidaire de ou constitue l'une des deux pièces (1-6).

## Revendications

1. Dispositif à mâchoires orientables, adaptable sur tout support, pour assurer de manière stable un serrage, un assemblage, un écartement, un maintien en position ou un montage sur ledit support de pièces de formes et dimensions quelconques, dispositif du type comportant au moins deux pièces mobiles (1-6) montées sur une pièce dite «support» (2), chacune de ces pièces mobiles étant munie d'un moyen permettant son montage, sa translation et son blocage le long dudit support, une au moins de ces pièces mobiles (6) étant en liaison avec un élément de mâchoire (1 a) par l'intermédiaire d'un moyen de compression continue et ajustable (7), moyen élastique du type ressort à boudin ou équivalent et une au moins de ces pièces mobiles (1) constituant elle-même un autre élément de mâchoire, ladite pièce mobile (1) pouvant basculer et se bloquer par basculement contre la pièce support (2), les éléments de mâchoires se déplaçant, aussi bien pour la pose que pour le serrage, l'assemblage et le maintien en position, parallèlement à eux-mêmes, lesdits éléments de mâchoires pouvant comprendre chacun une ou plusieurs mâchoires ou mors (1-1 s et 1 a-1 as) de formes et dimensions quelconques, dispositif caractérisé en ce que la pièce dite «support» (2) est de forme extérieure cylindrique, de section uniforme, cette section étant de forme et de dimensions quelconques, et ladite pièce support est aisément interchangeable avec une pièce cylindrique de même section et de longueur différente; que les pièces mobiles (1-6) ainsi que les éléments de mâchoires peuvent tourner autour dudit support; que le passage du support dans ces pièces mobiles est cylindrique; que ces pièces mobiles sont amovibles, de sorte que par retournement de ces pièces (1-6) sur la pièce support (2), la manoeuvre d'écartement soit possible; que chacune de ces pièces mobiles peut être aisément remplacée par une pièce semblable de même destination et que le système (3) de fixation, d'accrochage et/ou de serrage des moyens permettant le montage, la translation et le blocage desdites pièces mobiles le long dudit support est amovible; que le moyen de compression continue et ajustable (7) n'est limité dans sa détente du côté de l'élément de mâchoire correspondant (1 a) que par la ou les pièces à enserrer ou à écarter; que ledit moyen de compression (7) est amovible et peut aisément être échangé et que les éléments de mâchoires (1-1a) sont amovibles et aisément échangeables.

2. Dispositif selon la revendication 1, caractérisé en ce que la pièce dite support (2) est équipée, au cas où les mâchoires sont orientées différemment autour de l'axe dudit support, d'une pièce amovible (4) dite pièce de butée ou d'appui munie de son moyen (5) du type collier ou bague permettant son montage, sa translation et son blocage le long dudit support ainsi que son orientation autour de ce dernier, cette pièce de butée amovible étant aisément échangeable avec une pièce semblable de même destination.

3. Dispositif selon la revendication 1 ou 2, caractérisé en ce que ledit moyen amovible (7) de compression continue et ajustable est guidé autour de l'axe dudit support (2) par une portion de tige ou équivalent (2a).

4. Dispositif selon la revendication 1 ou 2, caractérisé en ce que ledit moyen amovible (7) de compression continue et ajustable est guidé par une portion de tige ou équivalent (2a) dont l'axe est parallèle à l'axe dudit support (2) mais distinct de celui-ci, que la pièce mobile (6) supportant ledit moyen de compression peut, comme la pièce mobile (1) constituant elle-même un élément de mâchoire, basculer et par là même se bloquer contre le support (2) et que l'élément de mâchoire (1 a) en liaison avec cette pièce mobile (6) et soumis à l'action du moyen de compression (7) peut pivoter et basculer autour de la tête de la partie guide moyen de compression.

5. Dispositif selon l'une quelconque des revendications 1 à 4, caractérisé en ce qu'un dispositif auxiliaire amovible (8-9-12) pour contraindre le moyen de compression continue et ajustable (7) et pour conduire directement la translation de l'élément de mâchoire (1 a) soumis à l'action dudit moyen de compression est, tout en restant libre de la pièce support (2), fixé à demeure sur la pièce mobile (6) qui supporte ledit moyen de compression.

6. Dispositif selon l'une quelconque des revendications 1 à 4, caractérisé en ce que les pièces mobiles (1-6) sont agencées de sorte que l'opérateur puisse y appuyer ses mains pour amener les éléments de mâchoires au contact des pièces à enserrer ou écarter et contraindre ledit moyen de compression (7).

7. Dispositif selon la revendication 5, caractérisé en ce que ledit dispositif auxiliaire (8-9-12) en liaison directe avec l'élément de mâchoire (1 a) soumis à l'action du moyen de compression est constitué par un système à parallélogramme articulé, un système à poussoir ou de traction à tringle ou analogues.

8. Dispositif selon les revendications 4 et 5, caractérisé en ce que ledit dispositif auxiliaire (8-9-12) en liaison directe avec l'élément de mâchoire (1a) soumis à l'action du moyen de compression est constitué par un système amovible faisant levier par appui sur la pièce mobile (6) correspondante et sollicitant directement le moyen de compression, un moyen auxiliaire étant prévu ou non pour maintenir à volonté la compression maximale.

9. Dispositif selon l'une quelconque des revendications 1 à 8, caractérisé en ce que les pièces mobiles (1-6) sont munies de colliers ou bagues avec un système de fixation, d'accrochage, et/ou de serrage (3) amovible permettant leur montage, leur translation, leur orientation et leur blocage en position de long dudit support (2) du type poutre, cornière, tige ou tube; le moyen de compression pour exercer la pression continue et ajustable sur au moins un des éléments de mâchoire (1 a) est constitué par un ressort à boudin (7) ou équivalent élastique, pneumatique ou autre, monté entre ledit élément de mâchoire et la pièce mobile (6) correspondante; ledit dispositif auxiliaire amovible (8-9-12) est constitué par tout moyen adapté pour être mis en liaison directe avec ledit élément de mâchoire (1a) pour tirer ou pousser sur celui-ci de manière à comprimer momentanément ledit moyen de compression (7) et à permettre ultérieurement à ce dernier par restitution d'une fraction de la force de compression, d'exercer à son tour une pression continue sur ledit élément de mâchoire au contact de la ou des pièces à enserrer, assembler ou écarter ou d'un support matériel.

10. Dispositif selon l'une quelconque des revendications 5 ou 7 à 9, caractérisé en ce qu'il peut être monté tête-bêche avec un dispositif du même type le long d'un support (2) commun en sorte que ces dispositifs puissent être actionnés l'un après l'autre ou simultanément, sans contrariété mutuelle par un même ensemble de commande (8-9-12.

11. Dispositif selon l'une quelconque des revendications 1 à 10, caractérisé en ce que les mâchoires ou mors (1-1 s et 1 a-1 as) que comprennent les éléments de mâchoires (1-1 a) sont orientables.

12. Dispositif selon l'une quelconque des revendications 1 à 11, caractérisé en ce que la pièce dite support (2) est munie d'un socle (E) amovible.

## Patentansprüche

1. Vorrichtung mit ausrichtbaren Backen, anpassbar auf jeder Art von Unterlage mit Sicherstellung der Spannung, des Zusammenbaus, des Abstandes, der Positionshaltung oder der Montage von Werkzeugen verschiedener Form und Grösse auf besagter Unterlage; diese Vorrichtung gehört zu dem Typ, der aus mindestens zwei beweglichen Teilen (1-6) besteht, die auf ein Teil, die sogenannte «Halterung» (2) aufgebracht sind; jedes der beweglichen Teile ist mit einem Hilfsmittel, das seine Montage, seine Bewegung entlang der Halterung und seine Blockierung gestattet, ausgerüstet; mindestens eines dieser beweglichen Teile (6) ist durch ein kontinuierliches und einstellbares Kompressionsmittel (7), ein elastisches Mittel wie Spiralfeder oder ein equivalentes mit einem Backenelement (1 a) verbunden und mindestens eines dieser beweglichen Teile (1) stellt das zweite Backenelement dar, welches gekippt und durch Kippung gegen die Halterung (2) blockiert werden kann; die Backenelemente können parallel zueinander verschoben werden, sowohl zum Einspannen als auch zum Pressen, zum Zusammenbau und zur Positionshaltung, selbige Backenelemente können jede eine oder mehrere Backen oder Spannklauen (1-ls und 1a-1as) jeglicher Form oder Dimension haben; diese Vorrichtung ist dadurch gekennzeichnet, dass die sogenannte «Halterung» (2) eine zylindrische äussere Form hat und einen gleichförmigen Querschnitt besitzt; dieser Querschnitt kann jegliche Form oder Dimension annehmen und die Halterung ist leicht gegen ein anderes zylindrisches Stück gleichen Querschnittes und verschiedener Länge austauschbar. Weitere Merkmale der Erfindung sind, dass diese beweglichen Teile (1-6) ebenso wie die Backenelemente um die Halterung gedreht werden können, dass die Durchgangsstelle der Halterung in den beweglichen Teilen zylindrisch ist, dass diese beweglichen Teile auswechselbar sind, so dass durch Wiederaufsetzen dieser Teile (1-6) auf die Halterung (2) ein Auseinanderspreizen erreicht werden kann, dass jedes dieser beweglichen Teile leicht durch ein ähnliches Teil gleicher Bestimmung ausgewechselt werden kann, dass das Fixier- Halterungs- und/oder Pressystem (3) ausgestattet mit Mitteln, die die Montage, Verschiebung und die Blockierung besagter beweglicher Teile entlang der besagten Halterung erlauben, austauschbar ist, dass das kontinuierliche und einstellbare Pressmittel (7), was die Entspannung auf der Seite des entsprechenden Backenelementes (1 a) angeht, lediglich durch die einzuspannenden oder auseinanderzuhaltenden Werkzeuge begrenzt ist, dass das besagte Pressmittel (7) austauschbar ist und leicht ausgewechselt werden kann und, dass die Backenelemente (1-1 a) austauschbar sind und leicht ausgewechselt werden können.

2. Vorrichtung nach Anspruch 1 dadurch gekennzeichnet, dass die sogenannte Halterung (2), falls die Backen unterschiedlich um die Axe der besagten Halterung orientiert sind, mit einem austauschbaren Stück (4), Anschlag oder Stütze genannt, ausgestattet ist, welches aus einem Ring oder Reifen besteht (5) und seine Montage, Verschiebung und Blockierung entlang der Halterung und ebenso seine Orientierung um diese herum erlaubt; dieses austauschbare Anschlagstück kann leicht gegen ein ähnliches Mittel gleicher Bestimmung ausgewechselt werden.

3. Vorrichtung nach Anspruch 1 oder 2, dadurch gekennzeichnet, dass das besagte austauschbare kontinuierliche und einstellbare Druckmittel (7) um die Axe der besagten Halterung herum (2) durch ein Stangenstück oder dem entsprechendem (2a) geführt ist.

4. Vorrichtung nach Anspruch 1 oder 2, dadurch gekennzeichnet, dass das besagte auswechselbare kontinuierliche und einstellbare Druckmittel (7) durch einen Stangenteil oder dem equivalenten (2a), dessen Axe parallel zu besagter Halterung (2) aber getrennt von dieser ist, geführt wird, wobei der bewegliche Teil (6), der besagtes Druckmittel hält, gekippt werden kann und dabei gegen die Halterung (2) blockiert werden kann, ebenso wie der bewegliche Teil (1), der selbst ein Backenelement darstellt, und wobei das Backenelement (1 a), welches mit diesem beweglichen Teil (6) verbunden ist und der Wirkung des Druckmittels (7) unterworfen ist, um den Kopf des Führungsteiles besagten Druckmittels geschwenkt und gekippt werden kann.

5. Vorrichtung nach einem oder mehreren der vorhergehenden Ansprüche 1 bis 4, dadurch gekennzeichnet, dass eine abnehmbare Hilfsvorrichtung (8-9-12), um das kontinuierliche und einstellbare Druckmittel (7) zu beschränken und um direkt die Verschiebung des Backenelementes (1 a), welches der Wirkung des besagten Druckmittels ausgesetzt ist, zu führen, ständig auf das bewegliche Stück (6), welches das besagte Druckmittel unterstützt, fixiert, wobei sie jedoch frei von der Halterung bleibt.

6. Vorrichtung nach einem oder mehreren der vorhergehenden Ansprüche 1 bis 4, dadurch gekennzeichnet, dass die beweglichen Teile (1-6) so angeordnet sind, dass der Benutzer seine Hände darauf abstützen kann, um die Backenelemente mit den einzuspannenden oder auseinanderzuspreizenden Werkzeugen in Kontakt zu bringen und, um besagtes Druckmittel (7) zu beschränken;

7. Vorrichtung nach Anspruch 5, dadurch gekennzeichnet, dass die besagte Hilfsvorrichtung (8-9-12), die direkt mit der unter Druck stehenden Backe (1 a) verbunden ist, aus einem artikulierten Parallelogramm, einem Drücker, oder Gestängezug-System oder ähnlichem besteht.

8. Vorrichtung nach Ansprüchen 4 und 5, dadurch gekennzeichnet, dass die besagte Hilfsvorrichtung (8-9-12), die direkt mit der unter Druck stehenden Backe (1 a) verbunden ist, aus einem austauschbaren System besteht, welches durch Auflage auf das entsprechende bewegliche Stück (6) einen Hebel darstellt und direkt das Druckmittel beansprucht; ein Hilfsmittel, welches dazu vorgesehen ist, kann gegebenenfalls den maximalen Druck aufrechterhalten.

9. Vorrichtung nach einem oder mehreren der vorhergehenden Ansprüche 1 bis 8, dadurch gekennzeichnet, dass die beweglichen Teile (1-6) mit Ringen oder Reifen mit einem Fixier-Befestigungs- und/oder beweglichen Pressystem (3) ausgestattet sind, das ihre Montage, ihre Verschiebung, ihre Orientierung und ihre Blockierung entlang besagter Halterung (2) des Types Träger, Winkeleisen, Stange oder Rohr erlaubt; das Pressmittel um den kontinuierlichen und einstellbaren Druck auf mindestens eines der Bakkenelemente (1 a) auszuüben, besteht aus einer Spiralfeder (7) oder aus einem equivalenten elastischen, pneumatischen oder anderen Element, welche oder welches zwischen besagtem Bakkenelement und dem entsprechenden beweglichen Teil (6) angebracht ist; besagte abnehmbare Hilfsvorrichtung (8-9-12) besteht aus jedem Mittel, das direkt mit besagtem Backenelement (1 a) verbunden werden kann, um dieses zu ziehen oder zu drücken, so dass besagtes Druckmittel (7) momentan zusammengedrückt wird und, dass es selbst schliesslich durch Rückwirkung eines Teiles der Kompressionskraft einen kontinuierlichen Druck auf besagtes Backenelement, welches in Kontakt des oder der einzuspannenden zusammenzusetzenden oder auseinanderzuspreizenden oder zu unterstützenden Werkzeuge ist, ausüben kann.

10 Vorrichtung nach einem oder mehreren der vorhergehenden Anaprüche 5 oder 7 bis 9, dadurch gekennzeichnet, dass sie umgekehrt mit einer zweiten Vorrichtung des selben Typs auf eine gemeinsame Halterung (2) montiert werden kann, so dass die Vorrichtungen eine nach der anderen oder gleichzeitig durch das gleiche Steuersystem (8-9-12) betätigt werden können, ohne einander zu stören.

11. Vorrichtung nach einem oder mehreren der vorhergehenden Ansprüche 1 bis 10, dadurch gekennzeichnet, dass die Backen oder Klemmen (1-1 und (la-las), die die Backenelemente (1-1 a) einbeziehen, ausrichtbar sind.

12. Vorrichtung nach einem oder mehreren der vorhergehenden Ansprüche 1 bis 11, dadurch gekennzeichnet, dass die sogenannte Halterung (2) mit einem austauschbaren Sockel (E) ausgestattet ist.

## Claims

1. A device with orientable jaws, adaptable to any support to assure in a stable way the clamping, assembling, separating, keeping in position or mounting on said support of workpieces of different shapes or dimensions, said device with at least two movable parts (1-6) mounted on a support part (2), each of said movable parts being provided with means for the mounting, translating and blocking thereof along said support part, at least one of said movable parts (6) being linked to a jaw member (1 a) through a means for continuous and adjustable compression (7), said means being an elastic means such as a coil spring or the like, ans at least one of said movable parts (1) constituting itself another jaw member being capable of tipping and thus blocking against said support part (2), said jaw members moving parallel to each other, for the setting as well as for the clamping, the assembling, and the keeping in position, each of said jaw members having possibly one or several jaws or shoes (1-1 and 1a-1as) of indifferent shapes and dimensions, said device being characterized in that said support part (2) is of cylindrical external shape with an uniform cross section, said cross section being of indifferent outline and dimensions, and said support part can be easily interchanged with another cylindrical part having same section but different length; that said movable parts (1-6) and said jaw members are adapted to turn around said support part that the passage of said support part through said movable parts is cylindrical; that these movable parts are removable so that overturning said movable parts (1-6) along said support part (2) makes the separating manoeuvre practicable; that each of said movable parts can be easily interchanged with a semblable part having the same purpose and that the fixing, hooking or fastening lock (3) of said means for the mounting, translating and blocking of said movable parts along said support part is removable; that said means for continuous and adjustable compression (7) is only limited in stroke, on the side of related jaw member (1 a), by the piece(s) to be clamped or separated; said compression means (7) is removable and can be easily replaced by one another and said jaw members (1-1 a) are removable and easily exchangeable.

2. A device according to Claim 1, characterized in that said support part (2) in equipped, for the case where said jaws are differently oriented about said support part axis, with a removable part (4), called abutment or bearing piece, provided with means (5) such as a collar or a ring for the mounting, translating and blocking thereof along said support part and for turning the same around said support part to a different azimuthal position, this removable abutment piece being easily interchangeable with a semblable piece having the same purpose.

3. A device according to Claims 1 or 2, characterized in that said removable means for continuous and adjustable compression (7) is guided around said support part (2) axis by a rod portion or the like (2a).

4. A device according to Claims 1 or 2, characterized in that said removable means for continuous and adjustable compression (7) is guided by a rod portion or the like (2a), the longitudinal axis thereof is parallel to said support part (2) axis but is apart therefrom, that the movable part (6) which carries said compression means is capable, as the movable part (1) constituting itself a jaw member, of tipping and thus blocking against support part (2) and that the jaw member (1 a) linked to this movable part (6) and submitted to the biasing of compression means (7) can pivot and tilt around the termination of the guide part of said compression means.

5. A device as claimes in any of Claims 1 to 4, characterized in that a removable auxiliary means (8-9-12) to drive said means for continuous and adjustable compression (7) and to directly lead the translational movement of the jaw member (1 a) submitted to said compression means bias is secured to movable part (6) carrying said compression means, but is free from said support part (2).

6. A device as claimed in any of Claims 1 to 4, characterized in that movable parts (1-6) are adapted to be manually pushed to bring said jaw members in contact with the pieces to be clamped or separated and to drive said compression means (7).

7. A device according to Claim 5, characterized in that said auxiliary means (8-9-12) which is directly linked to jaw member (1 a) submitted to said compression means bias comprises a system of the jointed parallelogram type, pusher type, link traction type or the like.

8. A device according to Claims 4 and 5, characterized in that said auxiliary means (8-9-12) which is directly linked to jaw member (1 a) submitted to said compression means bias comprises means acting as a lever by application thereof upon the related movable part (6) so as to directly drive said compression means, and possibly additional means for maintaining maximum compression as long as desired.

9. A device as claimed in any of Claims 1 to 8, characterized in that movable parts (1-6) are provided with collars or rings with removable fixing, hooking and or fastening means (3) for the mounting, translating, orienting and blocking into position thereof along said support part (2) of the beam, corner iron, rod or tube type the compression means for exerting continuous and adjustable pressure upon at least one (1 a) of said jaw members is a coil spring (7) or elastic, pneumatic or different, equivalent means mounted between said jaw member and the related movable part (6); said auxiliary means (8-9-12) comprises adaptive means for being directly connected with said jaw member (1 a) to pull or push the latter so as to temporarily compress said compression means (7) whereby due to restoration of a fraction of the compression force, a continuous pressure can be exerted later on upon said jaw member in contact with the piece(s) to be clamped, assembled or separated or with a material support.

10. A device as claimed in any of Claims 5 or 7 to 9, characterized in that it can be mounted head to foot with a device of the same type along a common support part (2) so that these devices can be operated one after the other or simultaneously by a same auxiliary means (8-9-12) without hampering each other.

11. A device as claimed in any of Claims 1 to 10, characterized in that jaws or shoes (1-1s and 1a-1as) included in jaw members (1-1 a) are orientable.

12. A device as claimed in any of Claims 1 to 11, characterized in that said support part (2) is provided with a removable base (E).
